# FASCICULE DE BREVET EUROPEEN

(11) **EP 0 109 338 B1**
(45) Date de publication et mention de la délivrance du brevet: **08.04.1987**
(21) Numéro de dépôt: 83402163.6
(22) Date de dépôt: 08.11.1983
(51) Int. Cl.: H01R 4/44

(54) **Système de serrage de câbles**
Kabeleinklemmsystem
Clamping system for cables

(30) Priorité: 10.11.1982 FR 8218844
(43) Date de publication de la demande: 23.05.1984
(73) Titulaire: TELEMECANIQUE, 92504 Rueil Malmaison Cedex (FR)
(72) Inventeur: Paris, Claude, F-95120 Ermont (FR)
(74) Mandataire: Marquer, Francis

## Description

La présente invention concerne un système de fixation de câbles conducteurs sur une plage conductrice d'appareillage.

Le mode de fixation habituel utilise un système à étrier, constitué par une plaque rectangulaire à bords latéraux rabattus selon une direction d'introduction des câbles, et pourvue en son centre d'un trou de passage de la vis. Des variantes d'un tel système de fixation se trouvent décrites dans les brevets DE-A- 3 010 953, DE-C-739 584 et DE-A-1 065 053. Ce système à étrier est prévu pour permettre la fixation de deux conducteurs dont la section est comprise entre deux limites déterminées par les dimensions de l'étrier, pour autant que l'on veuille être sûr d'une bonne qualité de fixation.

En effet, si l'on augmente la section au-delà de certaines limites, le conducteur ne se trouvera pas totalement emprisonné sous les ailes de l'étrier et en serrant ce dernier, le conducteur sera déplacé vérs la vis et viendra frotter contre les filets ou débordera de la plage de l'appareil. D'autre part, si l'on exerce une pression trop forte, l'étrier ne résistera pas et va fléchir ce qui nuit à la qualité du serrage. La section maximum S des conducteurs sera donc déterminée par l'espace disponible entre le bord rabattu externe de l'étrier et le contour externe de la vis de serrage (figure 1). Dans le cas d'un étrier oscillant, la section maximum sera limitée également par l'angle que fait l'étrier avec la plage de contact lorsque le conducteur de section maximum S est fixé et que le bord de l'aile non utilisé pour serrer un câble repose sur la plage de fixation (figure 2).

Il existe un angle limite au-delà duquel le conducteur va déraper sur la plage de fixation. Un moyen de diminuer l'angle est d'augmenter la hauteur h des bords rabattus des ailes et, par conséquent, d'augmenter la valeur de la section minimum s (figure 1).

Il y a donc, comme on le comprend, un compromis à trouver pour les dimensions de l'étrier compte tenu des sections à serrer, de la dimension de la plage et de l'épaisseur de la tête formant l'étrier. Ce compromis, l'homme de l'art sait le trouver facilement, mais il détermine les sections maximum S et minimum s.

Un premier but de l'invention est de permettre, pour un étrier donné, la fixation de conducteurs dont les sections varient dans des limites plus grandes que celles s et S uniquement déterminées par la dimension de l'étrier.

Un deuxième but est la réalisation d'un système de fixation économique obtenu à partir de pièces découpées et embouties. Selon l'invention, le système de serrage de câble sur une plage de fixation d'appareillage comprenant, monté sur la plage un étrier à bords rabattus de manière à former des jambes latérales parallèles à une direction d'introduction des câbles, et présentant un entrejambe de hauteur h, une vis de serrage de l'étrier sur la plage, coopérant avec un filetage de fixation de cette vis sur la plage et passant à travers le trou de fixation de l'étrier, ledit étrier ayant une capacité maximale limitée par une inclinaison maximale a, est caractérisé en ce qu'un compensateur de section enserrant un câble conducteur de section S, ledit câble ayant un diamètre inférieur à la hauteur h de l'entrejambe, ne fasse pas dépasser à l'étrier l'inclinaison maximale a admissible pour les dimensions de celui-ci et que le compensateur de section, en serrant un câble conducteur de section la plus petite utilisée, dépasse la hauteur h de l'entrejambe.

D'autres caractéristiques et avantages de l'invention apparaîtront plus clairement à la lecture de la description faite en référence aux figures annexées dans lesquelles:
la figure 1 représente les limites de capacité d'un étrier de dimension donnée, faisant partie du système de fixation;
la figure 2 représente un étrier en position sur un seul conducteur;
la figure 3 représente une vue d'ensemble du système de fixation;
la figure 4 représente une vue en perspective de l'élément compensateur de section faisant partie du système;
la figure 5 représente une vue en perspective d'un deuxième mode de réalisation du compensateur;
la figure 6 représente une vue en perspective d'un troisième mode de réalisation.

La figure 3 représente un mode de réalisation de l'invention dans lequel on monte les éléments sur une plage d'appareillage 2 conductrice de l'électricité, cette plage étant reliée électriquement par tout moyen aux organes de l'appareillage nécessitant une alimentation électrique. Cette plage 2 est pourvue d'un trou 20 qui peut être fileté ou non. Dans le mode d'exécution représenté, le trou n'est pas fileté et permet le passage d'une vis de serrage 1 qui coopère avec un écrou 10. Sur une face au moins de la plage, se monte un étrier de serrage 3, oscillant, ou non, sur lequel appuie la tête de la vis 1 par l'intermédiaire (facultativement) d'une rondelle d'appui 11. Dans une variante, il est possible de prévoir un trou fileté qui permettra de ne pas faire appel à l'écrou. L'utilisation de l'écrou permet de monter sur l'autre face un deuxième étrier et de doubler le nombre de conducteurs que l'on peut fixer. Entre l'étrier de serrage 3 et la plage, on monte suivant les besoins un compensateur de section 4 en matériau cuivreux qui permet la fixation de conducteurs 6 de section bien inférieure à la section minimum s admissible sans compensateur. Dans le cas où le conducteur 5 à fixer sur la plage a une section comprise entre la section maximum S et la section minimum s, on se dispense du compensateur. Dans le cas où les conducteurs 5, 6, sont souples et constitués de conducteurs multibrins, un embout 7, 6 est monté sur ces derniers.

La figure 4 représente le compensateur de section 4 dont le rôle est d'accroître l'encombrement en hauteur des conducteurs trop petits pour les rendre compatibles avec la capacité de l'étrier, sous lequel il doivent être serrés. En effet, comme on le constate figure 1, lorsque l'on utilise un étrier à bord rabattu formant un entrejambe de hauteur h, on ne peut pas fixer convenablement de conducteur de section s correspondant à un diamètre h, car il n'y a pas écrasement du conducteur. Par l'adjonction de la pièce 4, on arrive à diminuer la limite inférieure de la section admissible.

La pièce 4 constituée par une feuille découpée de matériau bon conducteur, par exemple cuivreux et pliée de façon à former une gorge ou berceau 40 en U reliée, par une bande 41 prolongeant la partie transversale du U, à une cale en forme de prisme creux de section triangulaire 42 de hauteur d inférieure à h, telle qu'avec l'épaisseur de la partie transversale du U et le diamètre du câble le plus petit à serrer, la hauteur totale de l'ensemble compensateur/câble soit supérieur à h, ce prisme étant obtenu en rabattant et pliant les bords d'une portion rectangulaire prolongeant la bande 41. D'autre part, la hauteur d est limitée par le fait que lorsque l'on doit serrer un câble de section S, la hauteur totale de l'ensemble compensateur/câble ne doit pas faire dépasser à l'étrier l'angle d'inclinaison maximal a. Cet angle maximum a est de l'ordre de 30°. Les jambes du U ont elles-mêmes une dimension 1 inférieure à d. Dans une autre variante d'exécution, on pliera la portion 42 de façon à ce que les bords rabattus ne soient pas repliés sur eux-mêmes comme figuré en trait plein, mais soient pliés de façon à former la hauteur du triangle, comme représenté en pointillé.

Le berceau en U 40 comporte des ouvertures 43 prévues à l'emplacement de passage de la vis pour permettre de gagner de la place et augmenter la capacité d'accueil du berceau.

La figure 5 représente un deuxième mode d'exécution du compensateur pour lequel on a donné les mêmes références aux pièces identiques. On retrouve une cale 42 en forme de prisme à section pentagonale, dont les faces latérales sont pourvues de chaque côté de deux ouvertures 49, dont le rôle sera précisé ultérieurement. La cale pourra être obtenue soit par matriçage, soit par moulage: cette cale coopère avec un berceau 40 en métal conducteur en forme de U, qui peut être pourvu de deux ouvertures 43 de façon à former quatre jambes 44, 45, 46, 47. Les deux ouvertures permettent, comme précédemment, de laisser le passage à la vis de fixation, et d'amener le câble pratiquement en contact avec la vis pour gagner l'épaisseur des jambes 44 et 47 et augmenter la capacité du berceau.

Les jambes 44, 45, 46, 47 sont prolongées à leurs extrémités par des languettes 48 qui sont rabattues suivant une direction parallèle à la portion transversale du U. Lors du montage du compensateur, on vient placer la cale 42 entre les jambes 44, 45, 46, 47, du berceau, de façon que les languettes 48 s'introduisent dans les ouvertures 49 pour guider et limiter les déplacements de la cale 42.

Un troisième mode de réalisation peut être celui de la figure 6, dans laquelle les languettes 48' sont solidaires de la cale, et obtenues par découpe avant le pliage en prisme de la cale, tandis que les ouvertures 49' sont découpées dans le berceau 40 avant pliage en U.

Les figures 1 et 2 représentent une réalisation particulière d'un étrier oscillant à bords rabattus 30, ou à jambes latérales parallèles au conducteur à fixer. Cet étrier est obtenu par découpe et emboutissage d'une pièce cruciforme découpée dans une tôle, dans laquelle on pratique une ouverture 31 oblongue ou en forme d'ellipse. Ensuite, les bords longitudinaux de cette ouverture sont emboutis de façon à former des lèvres 32 jouant le rôle de came ou de rotule d'articulation permettant à la tête de la vis de toujours exercer une force parallèle à l'axe de la vis sur l'étrier lorsque celui-ci oscille autour de l'axe de symétrie et augmentant ainsi la rigidité de l'étrier. Une opération ultérieure de poinçonnage permet de constituer les nervures 33 qui s'éloignent de l'ouverture 31 en s'amoindrissant, ces nervures ayant pour rôle de rigidifier l'étrier, pour éviter son fléchissement. Enfin, une dernière opération de pliage permet de réaliser les jambes transversales 34 qui augmentent la rigidité centrale de l'étrier, et maintiennent les conducteurs lors de leur écrasement en évitant qu'ils viennent appuyer contre la vis serrage.

## Revendications

1. Système de serrage de câble sur une plage de fixation d'appareillage comprenant, monté sur la plage (2) un étrier (3) à bords rabattus de manière à former des jambes latérales parallèles à une direction d'introduction des câbles, et présentant un entrejambe de hauteur h, une vis de serrage (1) de l'étrier sur la plage, coopérant avec un filetage de fixation de cette vis sur la plage et passant à travers un trou (31) de fixation de l'étrier (3), ledit étrier ayant une capacité maximale limitée par une inclinaison maximale a,
caractérisé en ce qu'un compensateur de section (4) enserrant un câble conducteur (6) de section s, ledit câble ayant un diamètre inférieur à la hauteur h de l'entrejambe, ne fasse pas dépasser à l'étrier l'inclinaison maximale a admissible et que le compensateur de section (4) enserrant un câble conducteur de section la plus petite utilisée, dépasse la hauteur h de l'entrejambe.

2. Système de serrage de câble selon la revendication 1,
caractérisé en ce que le compensateur de section est constitué d'une tôle pliée en forme de berceau (40) en U, et des moyens de liaison entre le berceau et une cale (42).

3. Système de serrage de câble selon la revendication 2,
caractérisé en ce que les moyens de liaison sont constitués par une languette (41) prolongeant la partie transversale du U en formant une boucle reliée par son autre extrémité à la cale (42).

4. Système de serrage de câble selon la revendication 3,
caractérisé en ce que les moyens de liaison sont constitués par des languettes (48') solidaires de la cale (42) et coulissant dans des ouvertures (49') du berceau (40).

5. Système de serrage de câble selon la revendication 3,
caractérisé en ce que les moyens de liaison sont constitués par des languettes (48) disposées à l'extrémité des jambes en U du berceau, lesdites languettes coulissant dans des ouvertures (49) pratiquées dans les faces latérales d'une cale (42) en forme de prisme à section pentagonale.

6. Système de serrage de câble selon l'une des revendications 1 à 4,
caractérisé en ce que la cale (42) est un prisme de section triangulaire, obtenu par pliage.

7. Système de serrage selon l'une des revendications précédentes,
caractérisé en ce que le berceau (40) en U, comporte des ouvertures (43) au niveau du passage de la vis.

8. Système de serrage selon l'une des revendications précédentes,
caractérisé en ce que l'angle a est compris entre 5 et 30°.

9. Système de serrage selon l'une des revendications 1 à 8,
caractérisé en ce que l'étrier (3) comporte:
- des lèvres (32) arrondies, constituant un bossage permettant l'oscillation de l'étrier en appui sur la tête de la vis,
- des jambes transversales (34) ainsi que deux nervures transversales (33) perpendiculaires à l'axe de symétrie du câble conducteur.

10. Système de serrage selon l'une des revendications 1 à 9, caractérisé en ce que le compensateur et l'étrier sont obtenus par découpe, pliage et emboutissage.

## Patentansprüche

1. System, um ein Kabel auf der Befestigungsfläche eines Apparates festzuklemmen, welches auf besagter Fläche (2) einen Bügel (3) enthält mit herabgebogenen Rändern, die seitliche Schenkel bilden, parallel zur Richtung, in der die Kabel eingeführt werden, und mit einer inneren Schenkelhöhe h; eine Stellschraube (1), um den Bügel auf der Fläche zu befestigen, welche mit einem Gewinde zur Befestigung besagter Schraube auf der Fläche zusammenarbeitet und durch ein Loch (31) zur Befestigung des Bügels (3) hindurchreicht wobei besagter Bügel eine durch einen Maximalinklinationswinkel a begrenzte Maximalkapazität besitzt,

dadurch gekennzeichnet, dass ein Durchschnittskompensator (4), welcher ein Leiterkabel (6) mit einem Durchschnitt s einschliesst - wobei der Durchschnitt besagten Kabels geringer ist als die innere Schenkelhöhe h - verhindert, dass der Bügel den maximal zulässigen Inklinationswinkel a überschreitet und dass der Durchschnittskompensator (4), der ein Leiterkabel mit dem kleinsten verwendeten Querschnitt einschliesst, die innere Schenkelhöhe h übertrifft.

2. Kabeleinklemmsystem nach Anspruch 1, dadurch gekennzeichnet, dass der Durchschnittskompensator aus einem Blech besteht, das U-förmig zu einem Träger (40) gebogen wurde und mit Verbindungsmitteln zwischen dem Träger und einem Keilstück (42) versehen ist.

3. Kabeleinklemmsystem nach Anspruch 2, dadurch gekennzeichnet, dass die Verbindungsmittel von einer Zunge (41) gebildet werden, welche den Querteil des U verlängert und einen Bogen beschreibt, welcher an seinem anderen Ende mit dem Keilstück (42) verbunden ist.

4. Kabeleinklemmsystem nach Anspruch 3, dadurch gekennzeichnet, dass die Verbindungsmittel von Lamellen (48') gebildet werden, die aus einem Stück mit dem Keilteil (42) geformt sind und in Öffnungen (49') des Trägers (40) eingeschoben werden können.

5. Kabeleinklemmsystem nach Anspruch 3, dadurch gekennzeichnet, dass die Verbindungsmittel von Zungen (48) gebildet werden, welche an den Enden der U-förmigen Schenkel des Trägers angeordnet sind und dass besagte Zungen in Öffnungen (49) eingeschoben werden können, welche in den Seitenflächen eines Keilstücks (42) in Form eines Primas mit fünfeckigem Querschnitt angebracht sind.

6. Kabeleinklemmsystem nach einem der Ansprüche 1 bis 4,
dadurch gekennzeichnet, dass das Keilstück (42) ein durch Biegen erhaltenes Prisma mit dreieckigem Querschnitt ist.

7. Kabeleinklemmsystem nach einem der vorhergehenden Ansprüche,
dadurch gekennzeichnet, dass der U-förmige Träger (40) Öffnungen (43) in der Durchgangsebene der Schraube besitzt.

8. Einklemmsystem nach einem der vorhergehenden Ansprüche,
dadurch gekennzeichnet, dass der Winkel a zwischen 5 und 30° liegt.

9. Einklemmsystem nach einem der Ansprüche 1 bis 8,
dadurch gekennzeichnet, dass der Bügel (3) enthält:
- abgerundete Lippen (32), die einen Höcker bilden, der eine Hin- und Herbewegung des sich auf den Schraubenkopf stützenden Bügels ermöglicht.
- Querschenkel (34), sowie zwei Querrippen (33), die senkrecht zur Symmetrieachse des Leiterkabels angeordnet sind.

10. Einklemmsystem nach einem der Ansprüche 1 bis 9, dadurch gekennzeichnet, dass der Kompensator und der Bügel durch Stanzen, Biegen und Ziehen erhalten werden.

## Claims

1. Clamping system for clamping cables on the fixing surface of an apparatus comprising, mounted on said fixing surface (2), a yoke (3) with bent-down flanges forming lateral legs parallel to a direction for introducing the cables and having a height h between the legs, a screw (1) for clamping the yoke on the fixing surface, cooperating with a thread for fixing said screw on the surface and passing through a hole (31) for fixing the yoke (3), said yoke having a maximum capacity limited by a maximum slant a, characterized in that a section compensator (4) tightly surrounding a conducting cable (6) of section s, said cable having a diameter smaller than the height h between the legs, prevents the yoke from exceeding a maximum admissable slant a, and in that the section compensator (4) tightly surrounding conducting cable of the smallest section used exceeds the height h between the legs.

2. Clamping system for cables according to claim 1, characterized in that the section compensator is formed from a metal sheet bent in the form of a U-shaped cradle (40) and of means for connecting the cradle to a wedge (42).

3. Clamping system according to claim 2, characterized in that the connecting means are formed by a tongue (41) extending the transverse part of the U while forming a bend connected by its other end to the wedge (42).

4. Clamping system according to claim 3, characterized in that the connecting means are formed by tongues (48') integral with the wedge (42) and sliding in openings (49') of the cradle (40).

5. Clamping system for cables according to claim 3, characterized in that the connecting means are formed by tongues (48) disposed at the end of the U-shaped legs of the cradle, said tongues sliding in openings (49) provided in the lateral faces of a wedge (42) having the form of a prism with pentagonal section.

6. Clamping system for cables according to one of claims 1-4, characterized in that the wedge (42) is a prism of triangular section obtained by bending.

7. Clamping system according to one of the preceding claims, characterized in that the U-shaped cradle (40) comprises openings (43) at the level of the passage of the screw.

8. Clamping system according to one of the preceding claims, characterized in that the angle a is comprised between 5 and 30°.

9. Clamping system according to one of claims 1 to 8, characterized in that the yoke (3) comprises:
- rounded lips (32) forming a boss allowing the lever to rock while bearing on the head of the screw;
- transverse legs (34), as well as two transverse ribs (33) perpendicular to the axis of symmetry of the conducting cable.

10. Clamping system according to one of claims 1 to 9, characterized in that the compensator and the yoke are obtained by cutting-out, bending and stamping.
